# FASCICULE DE BREVET EUROPEEN

(11) **EP 1 077 882 B1**
(45) Date de publication et mention de la délivrance du brevet: **23.07.2003**
(21) Numéro de dépôt: 99916989.9
(22) Date de dépôt: 04.05.1999
(51) Int. Cl.: B65D 41/04

(54) **BOUCHON A VIS PRESENTANT UNE GORGE DESTINEE A RECEVOIR UN JOINT ET MOULE POUR REALISER UN TEL BOUCHON**
SCHRAUBKAPPE MIT EINER RILLE ZUR AUFNAHME EINER DICHTUNG UND FORM ZUM HERSTELLEN EINER SOLCHEN SCHRAUBKAPPE
SCREW TOP WITH A GROOVE FOR RECEIVING A JOINT AND MOULD FOR PRODUCING SUCH A TOP

(30) Priorité: 13.05.1998 FR 9806266
(43) Date de publication de la demande: 28.02.2001
(73) Titulaire: Crown Cork & Seal Technologies Corporation, Alsip, IL 60803-2599 (US)
(72) Inventeur: FAKRIKIAN, Arthur, F-69300 Caluire (FR); BENO T-GONIN, Claude, F-69460 Odenas (FR)
(74) Mandataire: Smith, Debra Jane Clare
(86) Numéro de dépôt international: FR9901060
(87) Numéro de publication internationale: WO99058410

(56) Documents cités:
- EP-A- 0 067 650
- EP-A- 0 168 982
- EP-A- 0 355 235
- EP-A- 0 521 389
- US-A- 5 281 385

## Description

La présente invention concerne un bouchon à vis présentant une gorge circulaire au niveau de sa jupe filetée, ainsi qu'un moule pour réaliser un tel bouchon.

Il est connu de réaliser des bouchons à vis présentant un fond et une jupe s'étendant axialement à partir de ce fond. Un filet est réalisé sur la paroi intérieure de la jupe et à proximité du fond on réalise une gorge circulaire destinée à recevoir notamment un joint ou obturateur rapporté. Grâce au joint ou à l'obturateur, il est possible de réaliser une étanchéité aux gaz et aux liquides.

Il existe actuellement plusieurs procédés permettant de réaliser un tel bouchon (voir par exemple le docement US-A-5 281 385).

Un premier procédé consiste à démouler en force le filet du bouchon et la gorge par dévêtissage. Dans ce cas, le moule comporte un noyau qui se trouve à l'intérieur du bouchon lorsque la matière est injectée dans le moule. Pour démouler le bouchon, on translate le bouchon sans effectuer de rotation. On a alors une déformation de la pièce due à l'arrachement du noyau. La gorge, de même que les filets, sont déformés. Au niveau de la gorge, il est nécessaire de prévoir un angle entre le bord destiné à retenir un joint ou un obturateur et le fond du bouchon afin de faciliter le retrait du noyau. Ceci va à l'encontre d'une bonne tenue du joint ou de l'obturateur.

Les contraintes mécaniques subies par le bouchon lors du démoulage par ce procédé sont relativement importantes, et la zone de dévêtissage, qui se trouve du côté du fond du bouchon, est éloignée de la zone de contre-dépouille qui se trouve du côté de l'extrémité libre de la jupe du bouchon.

En outre, ce procédé de démoulage nécessite l'utilisation d'une matière synthétique souple ou semi-rigide.

Un second procédé de démoulage met en oeuvre un moule par noyau éclipsable connu de l'homme du métier sous le nom de démoulage de type DME. Le démoulage est alors réalisé par une rétraction d'éléments mécaniques d'un noyau nécessitant une combinaison de mouvements dans le moule. Un noyau central est tout d'abord retiré puis des secteurs de noyau sont rétractés et enfin la pièce est éjectée.

L'inconvénient de ce type de démoulage est qu'il nécessite un temps de cycle de moulage long. De plus, le moule est un moule fragile car il met en oeuvre des pièces mécaniques fragiles et on a une usure des éléments qui sont en frottement les uns contre les autres.

Enfin, on peut utiliser un moule dans lequel le noyau fileté peut être dévissé. Pour pouvoir alors démouler la gorge circulaire, il est connu de prolonger le filet du noyau jusque dans la gorge supérieure du noyau.

On a alors, lors du dévissage du noyau, une déformation importante de la pièce moulée dans la zone de la gorge. Pour limiter la déformation, il est connu de prévoir des secteurs de gorge plutôt que d'avoir une gorge continue sur toute la circonférence du fond du bouchon.

La présente invention a pour but de fournir un bouchon à vis comportant un fond et une jupe présentant un filet intérieur s'étendant axialement par rapport au fond, une gorge circulaire étant prévue dans le bouchon à proximité du fond de celui-ci, qui puisse être démoulé sans présenter les inconvénients précités. On souhaite donc un bouchon de ce type qui soit peu déformé lors du démoulage et qui ne mette pas en oeuvre un moule complexe et/ou fragile et/ou source de frottement.

À cet effet, le bouchon à vis qu'elle propose est du type comportant un fond à partir duquel s'étend axialement une jupe présentant un filet intérieur, une nervure sensiblement circulaire délimitant une gorge réalisée dans la jupe du côté du fond du bouchon, ainsi que des crans et/ou mortaises permettant d'éviter une rotation du bouchon lors du démoulage de ce dernier.

Selon l'invention, le filet intérieur de la jupe s'approche de la nervure sans toutefois déboucher dans celle-ci.

Lors du démoulage de ce bouchon, on réalise le démoulage du filet par dévissage, ce qui est idéal pou éviter toute déformation du filet, et la gorge est démoulée par une déformation locale de la zone en contre dépouille. Lors de la rotation du noyau, la fin de filet non débouchante du noyau provoque une déformation élastique par écartement continu dans la zone de la gorge. Le premier tour de dévissage permet de libérer la gorge d'une façon impeccable, c'est à dire sans déformation importante.

Pour obtenir un meilleur résultat, c'est à dire limiter les déformations au niveau de la gorge du bouchon lors du démoulage, la hauteur de la nervure délimitant la gorge et correspondant à la contre dépouille de celle-ci est inférieure à la hauteur mesurée radialement du filet de la jupe. En d'autres termes, la gorge est avantageusement moins profonde que le filetage est saillant.

Le filet de la jupe s'approche de préférence à un millimètre au plus de la nervure circulaire. La distance séparant la fin du filet de la nervure circulaire est donc de préférence inférieure à un millimètre. Cette distance ne doit pas être nulle car sinon on retrouve les inconvénients de l'art antérieur, mais elle ne doit pas être trop grande pour favoriser une bonne déformation sans créer trop de contraintes.

La présente invention propose aussi un moule pour la réalisation d'un bouchon à vis comportant un fond à partir duquel s'étend axialement une jupe munie d'un filet intérieur, une gorge sensiblement circulaire réalisée dans la jupe du côté du fond du bouchon, ainsi que des crans et/ou mortaises permettant d'éviter une rotation du bouchon lors du démoulage de ce dernier. Ce moule présente un fond de moule dont la paroi intérieure correspond à la surface extérieure de la jupe et du fond ainsi qu'un noyau destiné à être retiré par dévissage présentant une rainure en forme de filet ainsi qu'une gorge circulaire correspondant à la nervure circulaire du bouchon.

Selon l'invention, la rainure en forme de filet s'approche de la gorge circulaire sans déboucher dans celle-ci.

Ce moule permet la réalisation d'un bouchon tel que décrit ci-dessus.

Avantageusement, la gorge circulaire est moins profonde que la rainure en forme de filet.

La rainure en forme de filet s'approche de préférence à moins de un millimètre de la gorge circulaire. La distance entre cette rainure en forme de filet et la gorge circulaire est donc comprise entre zéro et un millimètre de préférence.

De toute façon, l'invention sera bien comprise à l'aide de la description qui suit, en référence au dessin schématique annexé représentant à titre d'exemple non limitatif une forme de réalisation d'un bouchon et d'un noyau de moule selon l'invention.
Figure 1 est une vue en coupe longitudinale d'un bouchon selon l'invention, et
Figure 2 est une vue de côté d'un noyau de moule pour la réalisation du bouchon de la figure 1.

La figure 1 montre un bouchon à vis présentant un fond 2 à partir duquel s'étend axialement une jupe 4 périphérique. La surface intérieure de la jupe 4 présente un filet 6 permettant le vissage du bouchon sur le col d'une bouteille ou similaire muni d'un filetage correspondant. À proximité du fond 2 du bouchon, une nervure périphérique est réalisée parallèlement à ce fond formant ainsi entre cette nervure 8 et le fond 2 une gorge 10. Cette dernière est destinée à recevoir un joint ou un obturateur (non représentés). De cette manière, il est possible de parfaire l'étanchéité du bouchon et de le rendre étanche notamment aux gaz et aux liquides. Un bouchon de ce type peut par exemple être utilisé pour le bouchage de bouteilles contenant une boisson gazeuse.

Le filet 6 de la jupe 4 s'approche de la nervure périphérique 8 mais s'arrête de telle sorte qu'il reste un espace libre de largeur a entre ce filet 6 et la nervure périphérique 8. La largeur a vaut par exemple 0,5 mm.

À l'extrémité libre de la jupe 4, sur la face intérieure de celle-ci, des crans 12 et des encoches 14 se succèdent sur toute la périphérie de la jupe 4. Ces crans 12 et encoches 14 permettent de maintenir le bouchon et d'empêcher celui-ci de tourner lors du démoulage du bouchon par dévissage du noyau interne.

La figure 2 représente le noyau 16 ainsi qu'une bague anti-rotation 18 d'un moule pour mouler le bouchon présenté sur la figure 1.

La partie supérieure du noyau 16 correspond à la gorge 10 du bouchon. Une gorge périphérique 20 correspond à la nervure périphérique 8 du bouchon. On retrouve aussi sur le noyau 16 une rainure en hélice 22 qui correspond au filet 6 de la jupe 4 du bouchon.

De même que sur le bouchon le filet 6 ne touche pas la nervure périphérique 8, la rainure en hélice 22 du noyau ne débouche pas dans la gorge périphérique 20 de ce noyau. La bague anti-rotation 18 entoure le noyau 16. Elle présente des encoches 24 et des crans 26 qui correspondent respectivement aux crans 12 et encoches 14 du bouchon. Pour réaliser le bouchon de la figure 1, on place le noyau 16 et la bague anti-rotation 18 dans un moule et de la manière synthétique est injectée. On forme alors un bouchon tel que représenté sur la figure 1 avec un fond, une jupe, un filet, une gorge et des crans et encoches.

Pour démouler ce bouchon, la bague anti-rotation est maintenue fixe pour empêcher toute rotation du bouchon et le noyau est dévissé. Lors du dévissage, l'extrémité du filet 6 se trouvant à proximité de la nervure périphérique 8 va sortir de la rainure en hélice 22 du noyau déformant ainsi localement le bouchon dans un sens qui favorise le démoulage de la nervure périphérique 8. Au fur et à mesure du dévissage du noyau 16, la déformation progresse périphériquement permettant ainsi un démoulage progressif de la nervure périphérique 8.

Le démoulage est facilité lorsque la hauteur h2 du filet 6 est supérieure à la hauteur h1 de la nervure périphérique 8 correspondant à la contre-dépouille de la gorge 10. Ces hauteurs sont mesurées radialement par rapport au bouchon et à sa jupe. Pour la nervure 8, cette hauteur est mesurée entre le fond de la gorge 10 et le sommet de la nervure 8. Pour le filet 6, cette hauteur h1 correspond à la différence entre le rayon interne au sommet du filet 6 et le rayon interne de la jupe 4.

Si l'on considère le noyau 16, le démoulage est facilité si la profondeur h2 de la rainure en hélice 22 est plus importante que la profondeur h1 de la gorge 20 du noyau. Ces profondeurs correspondent bien entendu aux hauteurs h1 et h2 décrites ci-dessus en référence au bouchon.

On obtient un bouchon dans lequel la nervure périphérique 8 présente un bord bien parallèle au fond 2. On retrouve ainsi en procédant au dévissage du noyau lors du démoulage à un bord de gorge peu déformé comparable à celui que l'on peut obtenir en utilisant un noyau éclipsable. Le fait donc de ne pas prolonger le filet 6 jusqu'à la nervure périphérique 8 permet, avec des temps de démoulage courts et un moule relativement simple, d'obtenir une gorge peu déformée pour le logement d'un joint ou d'un obturateur.

Comme il va de soi, l'invention ne se limite pas à la forme de réalisation décrite ci-dessus à titre d'exemple non limitatif ; elle en embrasse au contraire toutes les variantes dans la cadre des revendications indiquées ci-après.

Ainsi par exemple, les crans et encoches du bouchon et de la bague anti-rotation pourraient être remplacés par des tenons et mortaises, les tenons se trouvant par exemple au niveau de la bague anti-rotation et les mortaises au niveau du bouchon ou inversement.

Le bouchon représenté ne comporte qu'un seul filet. On ne sortirait du cadre de l'invention si le bouchon présentait plusieurs filets.

## Revendications

1. Bouchon à vis comportant un fond (2) à partir duquel s'étend axialement une jupe (4) présentant un filet (6) intérieur, une nervure (8) sensiblement circulaire délimitant une gorge (10) réalisée dans la jupe (4) du côté du fond du bouchon, ainsi que des crans (12) et/ou mortaises permettant d'éviter une rotation du bouchon lors du démoulage de ce dernier,
**caractérisé en ce que** le filet (6) intérieur de la jupe (4) s'approche de la nervure (8) sans toutefois déboucher dans celle-ci.

2. Bouchon à vis selon la revendication 1, **caractérisé en ce que** la hauteur (h1) de la nervure (8) délimitant la gorge (10) et correspondant à la contre-dépouille de celle-ci est inférieure à la hauteur (h2) mesurée radialement du filet (6) de la jupe.

3. Bouchon à vis selon l'une des revendications 1 ou 2, **caractérisé en ce que** le filet (6) de la jupe s'approche à un millimètre au plus de la nervure (8) circulaire.

4. Moule pour la réalisation d'un bouchon à vis comportant un fond (2) à partir duquel s'étend axialement une jupe (4) munie d'un filet (6) intérieur, une gorge (10) sensiblement circulaire réalisée dans la jupe (4) du côté du fond du bouchon, ainsi que des crans (12) et/ou mortaises permettant d'éviter une rotation du bouchon lors du démoulage de ce dernier, ce moule présentant un fond de moule dont la paroi intérieure correspond à la surface extérieure de la jupe (4) et du fond (2) ainsi qu'un noyau (16) destiné à être retiré par dévissage présentant une rainure (22) en forme de filet ainsi qu'une gorge circulaire (20) correspondant à la nervure circulaire (8) du bouchon,
**caractérisé en ce que** la rainure (22) en forme de filet s'approche de la gorge circulaire (20) sans déboucher dans celle-ci.

5. Moule selon la revendication 4, **caractérisé en ce que** la gorge circulaire (20) est moins profonde que la rainure (22) en forme de filet.

6. Moule selon l'une des revendications 4 ou 5, **caractérisé en ce que** la rainure (22) en forme de filet s'approche à moins de un millimètre de la gorge (20) circulaire.

## Patentansprüche

1. Schraubverschluss mit einem Boden (2), von dem aus sich axial ein Mantel (4) mit einem Innengewinde (6) erstreckt, mit einer im wesentlichen krelsförmigen. einen Kehlabschnitt (10) begrenzenden. In dem Mantel (4) bezüglich des Verschlusses bodenseitig angeordneten Rippe (8), wobei Stufen (12) und/oder Einkerbungen vorgesehen sind, um während des Herausnehmens des Verschlusses aus einer Form eine Drehung des Letzteren zu verhindern, **dadurch gekennzeichnet, dass** sich das Innengewinde (6) des Mantels (4) der Rippe (8) nähert, ohne In diese überzugehen.

2. Schraubverschluss nach Anspruch 1, **dadurch gekennzeichnet, dass** die Höhe (h1) der den Kehlabschnitt (10) begrenzenden Rippe (8), welche Höhe derjenigen entspricht, die deren Freifläche gegenüberliegt, kleiner bemessen ist als die radial ausgehend von dem Mantel (4) gemessene Höhe (h2) des Gewindes (6).

3. Schraubverschluss nach Anspruch 1 oder 2, **dadurch gekennzeichnet, dass** sich das Gewinde (6) des Mantels bis auf einen Millimeter oder mehr der Rippe (8) nähert.

4. Form zur Herstellung eines Schraubverschlusses mit einem Boden (2), von dem aus sich axial ein Mantel (4) erstreckt, der mit einem Innengewinde (6) versehen ist, mit einem Im wesentlichen kreisförmigen, In dem Mantel (4) bodenseitig bezüglich des Verschlusses angeordneten Kehlabschnitt (10) und mit Stufen (12) und/oder Einkerbungen, um während des Herausnehmens des Verschlusses aus der Form eine Drehung des Letzteren zu verhindern, wobei die Form einen Formboden aufweist, dessen Innenwandung der Außenfläche des Mantels (4) und des Bodens (2) entspricht, und mit einem Kern (16), der dazu bestimmt ist, durch Abschrauben entfernt zu werden, der eine gewindeartige Rille (22) und einen kreisförmigen Kehlabschnitt (20) aufweist, der der kreisförmigen Rippe (8) des Verschlusses entspricht.

5. Form nach Anspruch 4, **dadurch gekennzeichnet, dass** der kreisförmige Kehlabschnitt (20) weniger tief bemessen ist als die gewindeartige Rille (22).

6. Form nach einem der Ansprüche 4 oder 5, **dadurch gekennzeichnet, dass** sich die gewindeartige Rille (22) um wenigstens einen Millimeter dem kreisförmigen Kehlabschnitt (20) nähert.

## Claims

1. Screw cap comprising a base (2) from which extends axially a skirt (4) having an inside thread (6), a substantially circular rib (8) defining a groove (10) in the skirt (4) towards the base of the cap, as well as notches (12) and/or mortises making it possible to avoid rotation of the cap during demoulding of the latter,
**characterised in that** the inside thread (6) of the skirt (4) approaches the rib 8 without however going into it.

2. Screw cap according to claim 1, **characterised in that** the height (h1) of the rib (8) defining the groove (10) and corresponding to the undercut of the latter is less than the height (h2) measured radially of the thread (6) of the skirt.

3. Screw cap according to one of claims 1 or 2,
**characterised in that** the thread (6) of the skirt approaches at most 1 millimetre to the circular rib (8).

4. Mould for producing a screw cap comprising a base (2) from which extends axially a skirt (4) having an inside thread (6), a substantially circular groove (10) in the skirt (4) near the base of the cap,
as well as notches (12) and/or mortises making it possible to avoid rotation of the cap during demoulding of the latter, this mould has a mould base the inside wall of which corresponds to the outer surface of the skirt (4) and base (2) as well as a core (16) designed to be withdrawn by unscrewing having a channel (22) in the form of a thread as well as a circular groove (20) corresponding to the circular rib (8) of the cap,
**characterised in that** the channel (22) in the form of a thread approaches the circular groove (20) without however going into it.

5. Mould according to claim 4, **characterised in that** the circular groove (20) is less deep that the channel (22) in the form of a thread.

6. Mould according to one of claims 4 or 5,
**characterised in that** the channel (22) in the form of a thread approaches to less than 1 millimetre from the circular groove (20)
